# EUROPÄISCHE PATENTSCHRIFT

(11) **EP 2 618 898 B1**
(45) Veröffentlichungstag und Bekanntmachung des Hinweises auf die Patenterteilung: **12.04.2017**
(21) Anmeldenummer: 11767440.8
(22) Anmeldetag: 10.10.2011
(51) Int. Cl.: A63C 5/035, A63C 5/16

(54) **GLEIT ODER ROLLSPORTGERÄT ZUM SKI ODER ROLLBRETT FAHREN**
GLIDING OR ROLLING SPORTS APPARATUS FOR SKKING OR ROLLERBOARDING
PLANCHE DE SPORT POUR SPORT DE GLISSE OU POUR PLANCHE À ROULETTE

(30) Priorität: 23.09.2010 CH 15412010; 27.09.2010 CH 15662010
(43) Veröffentlichungstag der Anmeldung: 31.07.2013
(73) Patentinhaber: Inventra AG, 3612 Steffisburg (CH)
(72) Erfinder: GERTSCH, Ulo, CH-3612 Steffisburg (CH)
(74) Vertreter: Felber, Josef
(86) Internationale Anmeldenummer: PCT/EP2011/067614
(87) Internationale Veröffentlichungsnummer: WO 2012/038554

(56) Entgegenhaltungen:
- CH-A5- 661 875
- DE-A1- 2 806 883
- DE-A1-102004 063 031
- DE-U1- 20 321 389
- FR-A1- 2 592 314
- US-A- 3 907 320
- US-A1- 2003 155 726

## Beschreibung

Gegenstand der vorliegenden Erfindung ist ein Gleit- oder Rollsportgerät, welches entweder aus zwei Skis bekannter Art besteht, zum Gleiten auf Schnee bzw. Skifahren, oder aus zwei nebeneinander angeordneten Rollbrettern mit vorne und hinten mindestens einer Rolle oder einem Rad zum Rollen auf einer festen, geneigten Fahrbahn auf Rollskis, wobei die Skis oder Rollbretter beweglich miteinander gekoppelt sind.

Bekanntlich sind moderne Skis, sogenannte Carving Skis, die stark tailliert sind. Das heisst, dass in Draufsicht betrachtet die Breite im vordersten Bereich, genannt Schaufel, um mehr als fünfzig Prozent grösser sein kann als im mittleren Bereich, und der hinterste Teil, das Ski-Ende, wiederum fast so breit sein kann wie die Schaufel. Symmetrisch zu ihrer Längsmittelachse weisen moderne Skis also beidseitig einen ausgeprägten, konkav ausgebildeten Radius auf, woraus sich die obgenannte, starke Taillierung ergibt. Auf diese Taillierung ist das Durchbiegeverhalten (Biegelinie) des Skis genau abgestimmt, welche, von der Seite betrachtet, durch das Gewicht des Fahrers und die in der Kurve entstehenden Kräfte erzeugt wird. Eine weitere Komponente ist zudem die Verwindungs-Festigkeit des Skis in der Kurve, die bei stark taillierten Skis besondere Bedeutung hat. Das Zusammenwirken dieser verschiedenen Komponenten spielt ebenfalls eine sehr wichtige Rolle.

Das Ziel dieser besonderen Ausbildung von Carving Skis besteht vor allem darin, ein neuartiges Fahrgefühl in der Kurve zu vermitteln, in dem die Skis, sobald sie auf die Kante gestellt werden, gewissermassen von selber einer Kurve folgen und zwar so, dass diese Kurve wie auf einer Schiene gefahren wird im Gegensatz zu herkömmlichen, nur leicht taillierten Skis, mit welchen sozusagen um die Kurve herum gerutscht wird. Das perfekte Carven bedeutet, dass nicht nur kein Geschwindigkeitsverlust in der Kurve entsteht, sondern sogar zusätzliches Tempo generiert wird, wogegen das traditionelle Herumrutschen um die Kurve mit wenig taillierten Skis stets ein Abbremsen der Fahrt bedeutet.

Das Carven vermittelt, wie gesagt, ein neues, sehr dynamisches Fahrgefühl auf Schnee, was dem Skisport und damit der Skiindustrie neuen Auftrieb gegeben hat. Andererseits hat sich aber gezeigt, dass dieser neue Typ von Ski auch Nachteile haben kann. So bedeutet das Kurvenfahren mit hohem Tempo zwangsläufig vermehrte Kollisionsgefahr auf stark frequentierten Skipisten. Dieses erhöhte Tempo in Kurven und die Tatsache, dass der Ski nicht mehr rutscht sondern wie auf einer Schiene gehalten ist, kann zur Folge haben, dass wesentlich höhere Kräfte auf die Beine des Fahrers einwirken, was zu einer signifikanten Zunahme der Verletzungen von Gelenken, Muskeln und Bändern führt. Stark betroffen ist vor allem das Knie.

Besonders gravierend ist die Verletzungsanfälligkeit bei jungen Fahrern, die sich noch im Wachstum befinden. Zudem hat sich gezeigt, dass stark taillierte Skis das Korrigieren von Fahrfehlern kaum mehr erlauben, was die Sturzhäufigkeit und damit das Verletzungsrisiko erhöht. Schliesslich ist das Erlernen des Skifahrens mit Carving Skis schwieriger als mit wenig taillierten Skis, insbesondere auch die ganz einfache Gradausfahrt, was ebenfalls zu häufigeren Stürzen und damit zu Verletzungen führen kann, was wiederum zur Folge haben kann, dass potenzielle, neue Kunden der Wintersport-Industrie davon abgehalten werden, sich für diese Sportart zu begeistern.

Die vorliegende Erfindung hat das Ziel, einerseits die oben beschriebene Faszination des Carving-Skifahrens weiterhin zu gewährleisten, andererseits aber die erwähnten Nachteile und Gefahren weitestgehend zu eliminieren. Ein weiteres Ziel der Erfindung ist es, die gleiche Grundidee, das heisst das Carving-ähnliche Fahrgefühl beim Gleiten auf Skis auch für das Fahren mit zwei Rollbrettern zu realisieren.

Erreicht wir dieses Ziel dadurch, dass zwei Carving Skis oder Rollbretter bekannter Art durch mindestens ein Kupplungssystem beweglich dergestalt miteinander verbunden werden, dass die Skier oder Rollbretter zwar weiterhin in Längsrichtung verschoben und in ihrer Kantenstellung bzw. seitlichen Neigung verändert werden können, jedoch nur auf eine vorgegebene, geometrisch klar definierte Art. Vorzugsweise ist dieses Kupplungssystem so ausgebildet, dass die Längsmittellinie beider Skier oder Rollbretter in ihrer Grundstellung auf flachem Boden - wenn sich ihre Spitzen, Schuhe und Enden auf gleicher Höhe befinden - zueinander parallel ausgerichtet sind, und dass diese parallele Ausrichtung der Längsmittellinien auch dann erhalten bleibt, wenn der eine Ski oder das eine Rollbrett vorverschoben wird, beispielsweise in der Schrägfahrt oder in der Kurve. Zudem ist das erwähnte Kupplungssystem vorzugsweise so ausgebildet, dass das Verändern der seitlichen Neigung des einen Skis oder des einen Rollbrettes zwangläufig eine bestimmte gleiche oder andere Neigung des anderen Skis oder Rollbrettes bewirkt, das heisst dass die Neigung der beiden Skier oder Rollbretter koordiniert erfolgt. Somit bewirkt im Falle von Skis die Kantenstellung des einen Skis - von der flachen, vollen Auflage der ganzen Lauffläche in der Grundstellung (Falllinienfahrt) bis hin zur extremen Kantenstellung im Steilhang oder in der Kurve - zum Beispiel zwangsläufig dieselbe Veränderung der Kantenstellung des anderen Skis, oder eine solche mit einem abweichenden Mass. Oder anders gesagt: Das Kupplungssystem bewirkt, dass der Aufkantwinkel des einen Skis und jener des anderen Skis immer synchron in derselben Richtung verändert wird, von der flachen, vollen Auflage der Lauffläche in der Gradausfahrt bis zur ausgeprägten Kantenstellung im steilen Gelände oder bei starker Kurvenlage des Fahrers. Gleichermassen sind im Falle von zwei nebeneinander angeordneten Rollbrettern deren Neigungen gekoppelt und erfolgen somit koordiniert. Man kann somit auch von einer stets parallelen Ausrichtung der Laufflächen oder Brettflächen oder einer winkelsynchronisierten Bewegung reden.

Es sind bereits Kupplungssysteme bekannt, welche ähnliche Ziele verfolgen. Doch keines hat sich bisher am Markt durchgesetzt. Bei einer bereits bekannten Art werden die erwähnten Mängel nur ungenügend eliminiert, sodass sich der zusätzliche, technische Aufwand am Ski oder Rollbrett nicht lohnt. Andere, ebenfalls bekannte Lösungen sind kompliziert und dadurch störungsanfällig, schwer und teuer, weshalb sie am Markt auch nicht Fuss fassen konnten. So ist im Stand der Technik etwa die DE 10 2004 063031 A1 bekannt, die ein Aufkantsystem zum beweglichen Verbinden von zwei Gleitkufen oder Skis offenbart. Damit werden die beiden Skis parallel geführt und die Verkantung ist mit einem Parallelogramm von Steuerbügeln gekoppelt. Das System besteht aus einer vor dem Bindungsbereich und einer hinter dem Bindungsbereich angeordneten Verbindungseinrichtung, mit einem die jeweilige Verbindungslänge verändernden Federweg und gleichzeitig mit Dämpfungselementen. US 2003/0155726 A1 zeigt eine Gleitbrett-Anordnung mit zwei skiähnlichen Brettern und je einer Schuhbindung, wobei die beiden Gleitbretter mit einer Verbindungseinrichtung in verschiedenen Ausführungen miteinander verbunden sind. Diese Verbindungseinrichtung erlaubt es zum Beispiel, dass die Schuhe auf jedem Gleitbrett relativ zu demselben vor- und rückwärts verschiebbar sind. Der Abstand zwischen den Gleitbrettern kann federbelastet vergrössert werden, und in einer Ausführung kann auch der horizontale Winkel der Gleitbretter zu den Schuhen verändert werden. In keinem Fall aber geht es um eine koordinierte, das heisst gekoppelte Verkantung der Gleitbretter. FR 2 592 314 zeigt eine Vorrichtung zum leichteren Erlernen des Skifahrens. Durch Verbindungselemente lässt sich aus zwei Skiern eine Art Monoski machen, der dann für das Erlernen einer geschlossenen Fahrweise hilfreich ist. CH 661 875 zeigt eine Parallelgrammanordnung vor und hinter der Skibindung von Skiern, sodass die Skier in Längsrichtung gegeneinander verschiebbar sind, und auch deren Verkantung gekoppelt ist. Die Parallelogramm-Anordnung wird mittels Schrauben seitlich mit den Skiern verklemmt und es braucht stets Werkzeuge, um sie zu Montieren und Demontieren. DE 28 06 883 zeigt eine Hilfsvorrichtung für Skis, welche ebenfalls die parallele Verschiebung der Skis in Längsrichtung sowie deren gemeinsame Verkantung koppelt. Diese Hilfsvorrichtung wird fest mit den Skiern verschraubt. Und US 3 907 320 schliesslich zeigt einen Skitrainer, durch den die beiden Skis an beliebigen Stellen miteinander verbindbar sind, sodass ihr maximaler Abstand limitiert wird. Damit die Skis mit solchen Verbindungseinrichtungen ausgerüstet in Bahngondeln transportiert werden können, wo die Skier mit ihren Gleitflächen zueinander hin gerichtet zusammengestellt in einen vasenartigen viereckigen Aufnahmebehälter eingesteckt werden müssen, sind solche Verbindungseinrichtungen hinderlich und verunmöglichen den Transport. Auch für den Transport auf einem Autodach-Skiträger ist es meist nötig, die Skis in dieser Weise zusammenzustellen, dass die Skier mit den Gleitflächen zueinander hin gerichtet zusammengestellt werden. Auch zum kompakten Versorgen in Wohnungen oder Hotels ist es am besten, wenn die Skis Gleitfläche auf Gleitfläche zusammengestellt werden können, um Raum zu sparen. Hierzu müssen aber die Verbindungseinrichtungen, egal wie auch immer diese gestaltet sind, rasch gelöst werden können. Für den erneuten Einsatz müssen dann diese Verbindungseinrichtungen wieder höchst einfach, rasch und sicher auf den Skiern oder Rollbrettern montiert werden können, wobei man nicht auf Werkzeuge zurückgreifen will. Die Vorschläge nach dem Stand der Technik geben hierfür keine Anweisungen und bieten keine Lösungen.

Mit der vorliegenden Erfindung, die im Wesentlichen anhand von Skiern für das Gleiten auf Schnee erläutert wird, soll eine Lösung angeboten werden, welche alle aufgeführten Nachteile und Gefahren eliminiert, zudem einfach ist in ihrem Aufbau und deshalb unter allen Bedingungen zuverlässig funktioniert. Ausserdem wurde nach einer technischen Lösung gesucht, welche optimale Voraussetzungen hat, sich hinsichtlich Design perfekt in das Skipaar integrieren zu lassen, zudem ein geringes Gewicht hat und eine kostengünstige Serienfertigung möglich macht. Letzteres sind entscheidende Faktoren für eine rasche Verbreitung der Erfindung auf dem Markt und damit auch für den wirtschaftlichen Erfolg. Die vorliegende Erfindung soll das Erlernen des Carving-Skifahrens erleichtern und die Unfallzahlen reduzieren. Es versteht sich, das im Prinzip gleiche Kopplung auch für zwei nebeneinander angeordnete Rollbretter realisiert werden kann und damit der gleiche Effekt für das Rollen auf einer festen Unterlage bzw. geneigten Fahrbahn möglich wird. Der Bewegungsablauf und das Fahrgefühl für das Einleiten und Ausfahren von Kurven sind dabei sehr ähnlich.

Die Aufgabe wird gelöst von einem Gleit- oder Rollsportgerät, bestehend aus einem Paar von Skiern zum Gleiten oder zwei Rollbrettern zum Rollbrettfahren mit Bindungen für die Schuhe des Fahrers, wobei der linke Ski bzw. das linke Rollbrett mit dem rechten Ski bzw. dem rechten Rollbrett durch ein Koppelungssystem gelenkig verbunden ist, sodass bei einer Längsverschiebung des einen Skis bzw. des einen Rollbrettes in Bezug auf den andern Ski bzw. das andere Rollbrett die Skis bzw. Rollbretter parallel oder annähernd parallel zueinander geführt sind, und das seitliche Neigen der beiden Skis bzw. Rollbretter durch das Kopplungssystem derart koordiniert ist, dass die Winkelveränderung der beiden einzelnen Skis bzw. Rollbretter zur Unterlage gekoppelt ist, *dadurch gekennzeichnet,* dass auf der Oberseite jedes Skis bzw. Rollbrettes zwei ein von Hand einrastbare und wieder lösbar am Ski oder Rollbrett um ihre Hochachse schwenkbar befestigbare Lagerköpfe vorhanden sind, weiter dass bei nebeneinander liegenden Skis oder Rollbretter die links und rechts einander gegenüberliegenden Lagerköpfe mit einer oder zwei Traversen bzw. einem oder zwei Schenkeln verbunden sind, deren Enden auf unterschiedlichen Höhen in den Lagerköpfen schwenkbar gelagert sind und somit mit diesen Lagerköpfen ein Parallelogramm bilden, sodass die Kantenlagen der beiden Skis oder Rollbretter miteinander gekoppelt sind. Diese Konstruktion arbeitet also mit Lagerköpfen auf den Skiern, die von Hand einrastbar und wieder lösbar am Ski um seine Hochachse schwenkbar befestigbar sind. An diesen Lagerköpfen sind die Verbindungstraversen oder Schenkel gelenkig gelagert, sodass die Skis in Längsrichtung relativ zueinander gekoppelt verschiebbar sind, und ausserdem auch ein Aufkanten der Skis gekoppelt ist, wobei durch die Gestaltung der Länge, Form und der Anlenkungspunkte der Traversen oder Schenkel auch erreicht werden kann, dass die Verkantung des jeweils kurvenäusseren Skis stärker ausfällt als jene des kurveninneren Skis.

In den Zeichnungen werden vorteilhafte Ausführungen der Erfindung anhand von Skiern dargestellt und nachfolgend im Einzelnen beschrieben und ihre Vorteile werden erläutert.

Es zeigt:
- Fig. 1: das nicht erfindungsgemässe Sportgerät 10a, 10b mit montierten Koppelungs-Elementen 100a, 100b in Draufsicht und ohne Skibindung dargestellt;
- Fig. 2: das Koppelungselement 100a von vorne betrachtet in Grundstellung analog Fig. 1, jedoch ohne Skis dargestellt, wobei der Klarheit halber nur die eine Traverse 130 gezeichnet ist;
- Fig. 3: das Koppelungselement 100a von oben betrachtet in Grundstellung analog Fig. 1, jedoch ohne Skis dargestellt, wobei hier beide Traversen 130, 140 gezeichnet sind;
- Fig.4: das Koppelungselement 100a von hinten betrachtet in Grundstellung analog Fig. 1, jedoch ohne Skis dargestellt, wobei der Klarheit halber hier nur die eine Traverse 140 gezeichnet ist;
- Fig. 5: das Koppelungselement 100a von oben betrachtet in Grundstellung analog Fig. 1, jedoch ohne Skis dargestellt, wobei hier beide Traversen 130, 140 gezeichnet sind;
- Fig. 6: das Koppelungselement 100 von der Seite betrachtet in Grundstellung analog Fig. 1, jedoch ohne Skis dargestellt;
- Fig. 7: der Drehkörper 120 von der Seite betrachtet dargestellt;
- Fig. 8: das Basiselement 110 von der Seite betrachtet dargestellt;
- Fig. 9: das Basiselement 110 von oben betrachtet dargestellt;
- Fig. 10: das Koppelungselement 100a von hinten betrachtet mit Skis im Schnitt und den Laufflächen in ausgeprägter Kantenstellung dargestellt;
- Fig. 11: das nicht erfindungsgemässe Gleitsport-Gerät 10a, 10b mit montierten Koppelungs-Elementen 100a, 100b in Draufsicht bei längs verschobenen Skis und flach liegenden Laufflächen dargestellt;
- Fig. 12: eine zweite Ausführungsform des erfindungsgemässen Kupplungssystems, bei dem die untere Traverse 241 eine (auch physisch) direkte Verbindung der Gelenkpunkte 245a und 245b, wobei die Gelenkpunkte 245 und 235 exzentrisch nach innen verlegt sind, das Ganze von hinten im Querschnitt betrachtet;
- Fig. 13: die Ausführungsform gemäss Fig. 12 in Draufsicht betrachtet;
- Fig. 14: die Ausführungsform gemäss Fig. 12 ebenfalls im Querschnitt von hinten und bei ausgeprägter Kantenstellung (Kurvenstellung) der Skis betrachtet;
- Fig. 15: die Ausführungsform gemäss Fig. 12 in Draufsicht und bei längsverschobenen Skis (Traversenstellung) betrachtet;
- Fig. 16: ein nicht erfindungsgemässes Sportgerät in Gesamtansicht von oben betrachtet, wobei die kompletten Kupplungssysteme 300 auf den Skis 30 montiert sind, wobei die Skibindungen nicht dargestellt sind;
- Fig. 17: das Sportgerät gemäss Fig. 16 mit den Skis in Längsrichtung verschoben (Traversenstellung) in Draufsicht dargestellt;
- Fig. 18A: die Detaildarstellungen der Kupplungselemente 300 gemäss den Fig. 16 und 17 von oben betrachtet;
- Fig. 18B: die Detaildarstellung gemäss Fig. 18A, im Schnitt B-B von vorne betrachtet;
- Fig. 18C: die Detaildarstellung gemäss Fig. 18A, im Schnitt C-C von hinten betrachtet;
- Fig. 18D: die Detaildarstellung gemäss Fig.18A, im Schnitt D-D von der Seite betrachtet;
- Fig. 19: die Detaildarstellung analog Fig. 18B im Schnitt B-B. von vorne betrachtet;
- Fig. 20: die Ansicht gemäss Fig. 19, mit den Skis in ausgeprägter Kurvenstellung,
- Fig. 21: die Darstellung gemäss Fig. 18A ebenfalls von oben betrachtet;
- Fig. 22: die Darstellung gemäss Fig. 21, jedoch mit längsverschobenen Skis;
- Fig. 23: das Gerät gemäss Fig.16 bis 18, jedoch nur mit einer einzigen, der oberen Traverse 331 beim hinteren Kupplungssystem und nur einer einzigen, der unteren Traverse 341 beim vorderen Kupplungssystem, das Ganze von oben 23A und in zwei Querschnitten 23B und 23C von vorne bzw. hinten betrachtet;
- Fig. 24: das Gerät gemäss Fig. 16 bis 18, wobei das vordere Kupplungssystem nur eine einzige Traverse 342 aufweist und beide Kupplungen in unmittelbarer Nähe der Skibindung in die Standplatte 350 integriert sind, das Ganze von der rechten Seite her betrachtet (Fig. 24A) und von oben betrachtet (Fig. 24B);
- Fig. 25: das Gerät gemäss Fig. 24, wobei die Kupplungselemente 300 auf eine andere Art mit der Standplatte 355 verbunden sind, das Ganze in Seitenansicht (Fig. 25A) und in Draufsicht (Fig. 25B) dargestellt;
- Fig. 26: die Kupplungselemente gemäss Fig. 16 bis 18, wobei das hintere auf die Auslöseplatte 370 einer Sicherheitsbindung bekannter Art montiert ist, das vordere jedoch direkt auf den Ski, das Ganze von der rechten Seite her betrachtet (Fig. 26A) und in der Draufsicht (Fig. 26B) dargestellt;
- Fig. 27: eine Variante gemäss Fig. 26A und 26B, wobei sowohl das hintere als auch das vordere Kupplungselement auf der Auslöseplatte einer Sicherheitsbindung bekannter Art montiert sind, das Ganze von der rechten Seite betrachtet (Fig. 27A) und in Draufsicht (Fig. 27B) dargestellt;
- Fig. 28: eine weitere Ausführungsform der erfindungsgemässen Kupplungselemente, wobei das hintere identisch ist mit der gemäss Fig. 16 bis 18, das vordere an der Skispitze montiert ist und nur eine einzige Traverse 335 aufweist, das Ganze in Draufsicht dargestellt;
- Fig. 29: die Ausführungsform gemäss Fig. 28 mit längsverschobenen Skis in Draufsicht dargestellt;
- Fig. 30: die Detailansichten des vorderen Kupplungselementes der Ausführungsform gemäss Fig. 28 und 29, wobei Fig. 30A die Draufsicht und Fig. 30B einen Querschnitt von hinten betrachtet zeigen;
- Fig. 31: eine noch detailliertere Ansicht der Ausführungsform des vorderen Kupplungselementes gemäss Fig. 28 bis 30, wobei Fig. 31A die Draufsicht, Fig.31 B einen Querschnitt von hinten betrachtet und Fig. 31 C eine Seitenansicht von links darstellen;
- Fig. 32: eine weitere Ausführungsform des vorderen Kupplungselementes gemäss Fig. 28 bis 31 in der Detaildarstellung, wobei Fig. 32A die Draufsicht, Fig. 32B einen Querschnitt von hinten betrachtet und Fig. 32C eine Seitenansicht darstellen;
- Fig. 33: ein Kupplungssystem an der Schnittstelle A-A von der Seite betrachtet dargestellt;
- Fig. 34: das Gerät gemäss Fig. 33 von oben betrachtet dargestellt;
- Fig. 35: Detailansichten der Traversensysteme in Grundstellung der Laufflächen bis Fig. 38, sowie in extremer Kantenstellung beider Laufflächen, die Skis geschnitten, von hinten betrachtet dargestellt;
- Fig. 39: ein Gleitsportgerät von der Seite betrachtet dargestellt,
- Fig. 40: das Gerät gemäss Fig. 39 in Draufsicht dargestellt;
- Fig. 41: ein Gleitsportgerät gemäss Fig. 39 und 40, von der Seite betrachtet dargestellt;
- Fig. 42: ein Gleitsportgerät gemäss Fig. 41, von oben betrachtet dargestellt;
- Fig. 43: eine weitere Ausführungsform des erfindungsgemässen Gerätes von der Seite betrachtet dargestellt;
- Fig. 44: die Ausführungsform gemäss Fig. 43 von oben betrachtet dargestellt;
- Fig. 45: eine Ausführungsform mit verschiebbaren Lagerköpfen von der Seite her gesehen;
- Fig. 46: die Ausführung mit verschiebbaren Lagerköpfen von oben auf den Ski gesehen;
- Fig. 47: eine Ausführungsform mit einem verschiebbaren Lagerkopf direkt hinter der hinteren Bindung;
- Fig. 48: eine Ausführungsform mit einem verschiebbaren Lagerkopf ganz am hinteren Ende des Skis;
- Fig. 49: Eine weitere Ausführungsform des Kupplungssystems des erfindungsgemässen Gleitsport-Gerätes bei flach aufliegenden Skis von hinten betrachtet und mit den Skis im Querschnitt dargestellt;
- Fig. 50: die Ausführungsform gemäss Fig. 49, ebenfalls mit flach aufliegenden Skis, von oben betrachtet dargestellt;
- Fig. 51-53: die Funktionsweise der Ausführungsform gemäss Fig. 49 dargestellt, wobei Fig. 51 die Grundstellung auf flacher Unterlage, Fig. 52 das Aufkanten der Skis nach links und Fig. 53 das Aufkanten der Skis nach rechts zeigen;
- Fig.54: die Ausführungsform gemäss Fig. 49 im vorderen Bereich der Skis montiert, on oben betrachtet dargestellt;
- Fig. 55: die Ausführungsform gemäss Fig. 49 mit einstellbarer Länge der Traversen, von hinten betrachtet und mit den Skis im Querschnitt dargestellt;
- Fig. 56: die Ausführungsform gemäss Fig. 55, von oben betrachtet dargestellt;
- Fig. 57: eine doppelte Anwendung der Ausführungsform gemäss Fig. 49 im hinteren Bereich der Skis montiert, von oben betrachtet dargestellt;
- Fig. 58: die Ausführungsform gemäss Fig. 57 mit den Traversen in der Position für traditionelles Fahren, ohne Koppelung der Skis, von oben betrachtet dargestellt, die Traversen dabei auf dem Ski entlang dessen Längsmittelachse befestigt;
- Fig. 59: eine besondere Ausbildung des Dreh- und Lagerteiles 120 bzw. 420 in drei Ansichten, teilweise geschnitten dargestellt;
- Fig. 60: ein Dreh- und Lagerteil 120 bzw. 520 in drei Ansichten, teilweise geschnitten dargestellt;
- Fig. 61: ein Gerät bei dem beide Traversenelemente 600a, 600b im vorderen Skibereich, d.h. vor der Skibindung montiert sind, von oben betrachtet dargestellt;
- Fig. 62: ein Gerät bei dem beide Traversenelemente 700a, 700b im hinteren Skibereich, d.h. hinter der Skibindung montiert sind, von oben betrachtet dargestellt;
- Fig. 63: ein Gleitsportgerät gemäss Fig. 62, wobei die Traversen 700a, 700b ausser Funktion sind und auf dem Ski selber installiert bleiben, von oben betrachtet dargestellt;
- Fig. 64: ein Gleitsportgerät bei dem das eine Traversensystem 800b im hinteren Skibereich und das andere 800a an der Skispitze montiert ist, von oben betrachtet und mit den Skis in flacher Falllinienposition dargestellt;
- Fig. 65: ein Gleitsportgerät gemäss Fig. 64 mit den Skis in längsverschobener Schrägfahrtposition, von oben betrachtet dargestellt;
- Fig. 66: eine Ausführungsform wobei das vordere Traversenelement 900b als Schutz vor dem "Einfädeln" beim Slalomfahren ausgebildet ist, das Ganze in normaler Falllinienposition der Skis und von oben betrachtet dargestellt;
- Fig. 67: die Ausführungsform gemäss Fig. 66 mit den Skis in längsverschobener Schrägfahrtposition und von oben betrachtet dargestellt;
- Fig. 68: die Detailansicht einer möglichen Ausbildung des vorderen, an der Skispitze befestigten Traversensystems 1000a von oben betrachtet dargestellt;
- Fig. 69: die besondere Ausbildungsform gemäss Fig. 68 von der Seite betrachtet dargestellt;
- Fig. 70: die Ausbildungsform gemäss Fig. 68 von hinten betrachtet dargestellt;
- Fig. 71: ein Gleitsportgerät bei dem beide Traversen 130, 140 auf derselben Seite des Lagerkopfes 120 gelagert sind, das Ganze von oben betrachtet und mit den Skis in Grundstellung, ohne Skibindung, dargestellt;
- Fig. 72: die Ausführungsform gemäss Fig. 71 mit den Skis in längsverschobener Schrägfahrtstellung, von oben betrachtet dargestellt;
- Fig. 73: die Ausführungsform gemäss Fig. 72 mit den Skis in entgegengesetzter Richtung längsverschoben und von oben betrachtet dargestellt;
- Fig. 74: die Detailansicht des Traversenelementes 1100 der Ausführungsform gemäss Fig. 71 bis 73, von hinten betrachtet und mit quer geschnittenen Skis dargestellt;
- Fig. 75: die Detailansicht gemäss Fig. 74 von oben betrachtet und mit den Skis in normaler Grundstellung dargestellt;
- Fig. 76: die Detailansicht gemäss Fig. 75 von der Seite betrachtet dargestellt;
- Fig. 77: die Ausführungsform gemäss Fig. 76 mit den Skis in längsverschobener Schrägfahrtposition von oben betrachtet dargestellt;
- Fig. 78: die Ausführungsform gemäss Fig. 77 mit den Skis in entgegengesetzter Schrägfahrtposition von oben betrachtet dargestellt;
- Fig. 79: eine Ausführungsform, die identisch ist mit der gemäss Fig. 74, von hinten betrachtet und mit quer geschnittenen Skis in flacher Grundstellung dargestellt;
- Fig. 80: die Ausführungsform gemäss Fig. 79 von der Seite betrachtet dargestellt;
- Fig. 81: die Ausführungsform gemäss Fig. 79, von oben betrachtet und mit den Skis in Normalstellung dargestellt;
- Fig. 82: die Ausführungsform gemäss Fig. 79 von hinten betrachtet und mit quer geschnitten Skis in starker Kantenstellung (Schrägfahrt am Steilhang, Kurvenfahrt) dargestellt;
- Fig.83: die Darstellung gemäss Fig. 82 mit ausgeprägter Kantenstellung in entgegengesetzter Richtung dargestellt;
- Fig. 84: eine besondere Ausführungsform des Lagerkopfes 120 von vorne betrachtet und ohne Skis dargestellt;
- Fig. 85: die Ausführungsform des Lagerkopfes gemäss Fig. 84 von der Seite betrachtet und durch die Mitte quer geschnitten dargestellt;
- Fig. 86: die Ausführungsform gemäss Fig. 84 von oben betrachtet dargestellt;
- Fig. 87: eine weitere Ausführungsform des Traversensystems von vorne betrachtet und mit quer geschnittenen Skis in flacher Normalposition dargestellt;
- Fig. 88: die Ausführungsform gemäss Fig. 87 von oben betrachtet dargestellt;
- Fig. 89: die Ausführungsform gemäss Fig. 87 von der Seite betrachtet dargestellt;
- Fig. 90: die besondere Ausbildung der Lagerköpfe 3120 der Ausführungsform gemäss Fig. 87, von der Seite betrachtet, ohne Ski dargestellt;
- Fig. 91: die Darstellung gemäss Fig. 90 von oben betrachtet;
- Fig. 92: die Darstellung gemäss Fig. 90 von vorne betrachtet und durch die Mitte quer geschnitten dargestellt;
- Fig. 93: Ein einzelnes herkömmliches Rollbrett von unten;
- Fig. 94: eine Ausführung als Rollsportgerät bei Geradeausfahrt von vorne gesehen;
- Fig. 95: das Rollsportgerät in Kurvenfahrt von vorne gesehen.

Ein nicht erfindungsgemässes Gleitsportgerät besteht darin, je ein Kupplungssystem vor und hinter dem Skibindungsbereich auf die Skis zu montieren bzw. in diese zu integrieren, wie dies in den Figuren 1 bis 11 dargestellt wird, wobei es natürlich möglich ist, die Kupplungssysteme sehr nahe an der Bindung mit den Skis zu verbinden oder gar in Teile der Skibindung zu integrieren. Es wird auch an eine Ausführungsform gedacht, bei welcher das vordere Kupplungssystem zuoberst an der Skispitze und das andere zuhinterst am Skiende mit den Skis verbunden wird, wobei es in diesem Falle sinnvoll sein kann, auch das Skiende - ähnlich wie die Skispitze - aufzubiegen, wie dies bei gewissen Skitypen oder Snowboards heute bereits der Fall ist.

Tests haben ergeben, dass sich eine Montage der Ausführungsform gemäss den Fig. 1 bis 11 im Bereich zwischen Skibindung und Skispitze resp. Skiende gut bewährt. Eine erste Ausführungsform soll hiernach detailliert beschrieben werden.

Gemäss Fig. 1 sind die Koppelungselemente 100a und 100b, die in Aufbau und Funktionsweise identisch sind, je im hinteren und im vorderen Bereich der Skis auf diesen befestigt, beispielsweise mittels Schrauben oder speziellem Klebstoff. Hierfür werden zuerst die Basisplatten 110 gemäss Fig. 8 und 9 auf den Skis befestigt. Möglich ist natürlich auch, dass der Skihersteller einen speziellen Ski, auf welchem diese Basisteile 110 bereits vormontiert - allenfalls im Ski integriert - sind, anbietet. Die fertig vormontierten Koppelungs-Elemente 100a und 100b gemäss Fig. 1 werden dann auf die Lagerzapfen 112 der Basisteile 110 aufgesteckt, wie aus Fig. 6, welche das Ganze von der Seite betrachtet, ohne Ski, darstellt, hervorgeht. Mittels einer Schraube oder einem Steckbolzen, der beispielsweise eine Kugelverrastung aufweist, werden die Koppelungselemente 100a und 100b gegen ein Abheben nach oben gesichert, wobei aber eine Drehung der Drehkörper 120 nach beiden Richtungen gewährleistet bleibt. Dadurch ist es möglich, dass die Skis gemäss Fig. 11 in Längsrichtung voneinander weg verschoben werden können, wobei die Längsmittellinien beider Skis stets parallel bleiben.

Natürlich wäre es technisch möglich, beispielsweise durch unterschiedliche Ausbildung, insbesondere der Wirklänge der zwei Koppelungselemente 100a und 100b dafür zu sorgen, dass die Skis zwar in Grundstellung gemäss Fig. 1 parallel sind, jedoch bei einer Längsverschiebung einen zunehmenden Winkel zueinander bilden, wobei in erster Linie an ein leichtes Auseinanderdriften der Skispitzen gedacht wird, um beispielsweise einen besonderen Kurveneffekt zu erzielen.

Um eine Veränderung der Kantenstellung gemäss Fig. 10 zu ermöglichen, bestehen die Koppelungselemente 100a,100b aus je zwei voneinander unabhängig bewegbaren Traversen 130,140, welche so in den Drehkörpern 120 schwenkbar gelagert sind, dass sie geometrisch betrachtet je ein Parallelogramm bilden und dadurch in der Lage sind, eine stets gleich grosse resp. gleich kleine Kantenstellung der Skis nach derselben Richtung zu gewährleisten.

Es ist dadurch nicht möglich, beispielsweise die Lauffläche des linken Skis nach aussen auf die äussere, linke Kante und gleichzeitig die Lauffläche des rechten Skis auf die äussere, rechte Kante zu stellen. Dasselbe gilt umgekehrt: Es können nicht gleichzeitig beide Laufflächen auf die Innenkanten gestellt werden. Dieses Funktionsmerkmal trägt entscheidend dazu bei, dass mit dem erfindungsgemässen Gleitsportgerät weniger Fahrfehler gemacht werden können und dass das Erlernen der korrekten Carvingtechnik nicht nur einfacher, sondern auch sicherer ist.

Dass die erwähnten Parallelogramme nicht als solche erkennbar sind, hat folgenden Grund, der aus der Fig. 10 hervorgeht. Während die Verbindung der einen Traverse 130 zwischen den Gelenken 135 und 135' physisch direkt ist, wird die andere Traverse 140 nicht direkt von Gelenk 146 zu Gelenk 146' geführt sondern joch-artig in einer höheren Lage, die in der Grundstellung gemäss Fig. 1 bis 5 identisch ist mit jener der Traverse 130, sodass eine zweckmässige Bodenfreiheit zwischen den Skis gewährleistet ist und sich während der Fahrt kein Schnee an den Traversen stauen kann. Die Schrauben 145 stützen die Traversen 140 über die Scheiben 121 ab, wobei eine bogenförmige Aussparung 144 im Flanschteil 143 der Traverse 140 gewährleistet, dass die seitliche Schwenkbewegung zwecks Veränderung der Kantenstellung in einem begrenzten Bereich möglich ist.

Wie bereits erwähnt, kann das ganze System so ausgebildet werden, dass die Traversen 140 samt ihren Lagerteilen rasch und mühelos entfernt werden und beispielsweise im Rucksack verstaut werden können, z.B. indem Schnell-Steckbolzen mit Kugelverrastung bekannter Art an Stelle von Schrauben verwendet werden. Dadurch ist es möglich, das Gerät jederzeit in zwei normale, voneinander völlig unabhängig bewegbare Skis zu verwandeln, sei es zur Abwechslung oder beispielsweise zum Überwinden einer Steigung im Treppen- oder Grätenschritt.

Es wurde bereits angedeutet, dass daran gedacht wird, die Kupplungselemente direkt in die Skibindung zu integrieren, sei es in die heute allgemein verwendete Standplatte, welche zwischen Ski und Skibindung angeordnet ist, oder direkt in die Skibindungs-Elemente, d.h. einerseits den Vorderbacken und andererseits in die Fersenautomatik. Eine solche Ausführungsform kann insofern sinnvoll sein, als erwartet wird, dass die hierfür zuständigen Institutionen deshalb keine Sicherheitsbindung verlangen werden, weil beim Sturz immer beide Beine mit dem Gerät verbunden bleiben, wie dies beim Snowboard der Fall ist:

Die Unfallexperten sind zum Schluss gekommen, dass es gefährlicher ist, wenn beim Sturz mit dem Snowboard nur der eine Fuss freigegeben wird, als wenn beide Füsse mit dem Brett verbunden bleiben. Wenn also das erfindungsgemässe Gleitsportgerät ohne Sicherheitsbindung ausgerüstet werden kann, wird diese Bindung sehr einfach sein in ihrem Aufbau und entsprechend einfach wäre auch die Integration der Kupplungsteile in die Bindungselemente oder die darunter liegende Standplatte.

Das geringere Gewicht und die niedrigeren Herstellkosten einer nicht auslösenden Skibindung würde das zusätzliche Gewicht und den Mehrpreis des Kupplungssystems kompensieren, so dass das Gerät - wenn überhaupt - nur wenig teurer und schwerer würde als ein Paar Carving-Skis mit Sicherheitsbindung und Stopper. In diesem Zusammenhang sei noch die sehr wichtige Feststellung gemacht, dass eine nicht auslösende Skibindung kein Risiko einer fehlerhaften Einstellung der Auslösekräfte aufweisen würde. Ganzheitlich betrachtet würden auf diese Weise die Sicherheit des Systems erhöht und sowohl das Haftungsrisiko wie auch der Zeitaufwand des Sportartikel-Händlers oder Vermieters reduziert. Dies könnte wesentlich zum Markterfolg des neuen Gerätes beitragen.

Versuche haben gezeigt, dass es bei kürzeren Skis möglich ist, nur das eine Kupplungselement als Parallelogramm mit zwei Verbindungstraversen auszubilden, das andere dagegen als einfache, beweglich mit den Skis verbundene Traverse, wie dies durch die Fig. 28 und 29 dargestellt wird. Hierdurch kann eine Vereinfachung erreicht werden, die sich positiv auswirkt hinsichtlich Gewicht, Kosten und Erscheinungsbild.

Eine weitere Vereinfachung im eben genannten Sinne ist bei besonders kurzen Montage-Abständen der Kupplungselemente zu erreichen, wenn beim hinteren Kupplungselement nur die untere, jochartig ausgebildete Traverse und beim vordere nur die obere, physisch direkt wirkende Traverse vorgesehen wird. Das Parallelogramm wird dann durch ein Zusammenwirken der hinteren mit der vorderen Kupplung hergestellt, wie dies aus Fig. 23 erkennbar ist.

Die Figuren 16 bis 32 zeigen, wie die Traversen auch als Stäbe mit rundem Querschnitt ausgebildet werden und auf sehr einfache und solide Art mit den auf den Skis drehbar angeordneten Haltekörpern 320a und 320b verbunden werden können. Diese Bilder verdeutlichen, was weiter oben beschrieben wird, nämlich die Wirkungsweise der sichtbaren, direkten Verbindung mittels der oberen Traverse 331 und die der indirekten, jochartigen Verbindung mittels der zweiten, unteren Traverse 341. Der Hauptvorteil einer solchen Lösung besteht darin, dass die Bauhöhe des für die synchronisierte Bewegung der Laufflächen unerlässlichen Parallelogramm-Mechanismus sehr niedrig gehalten werden kann, ohne den Winkel-Bereich der Laufflächen (Aufkantwinkel) einzuschränken.

Bei einem Gleitsportgerät gemäss den Fig. 24 und 25 sind beide Kupplungselemente 300 mit der Distanzplatte zwischen Ski und Skibindung verbunden. Dies hat den grossen Vorteil, dass keine Verstärkungsmassnahmen an den Skis notwendig sind, wie dies bei den Lösungen gemäss Fig. 1 bis 23 wahrscheinlich unabdingbar ist. Zudem wird die Montage erleichtert, vor allem dann, wenn die Bindungs-Standplatte werkseitig für die Befestigung der Lagerteile der Kupplungselemente vorbereitet werden kann. Möglich ist sogar, dass die Lagerteile 310 der Kupplungselemente 300 vom Bindungshersteller direkt in die Standplatten 355 integriert werden.

Aus den Fig. 27a und 27b ist ersichtlich, wie es möglich wäre, die Kupplungselemente 300 direkt mit den Auslöseplatten 370 einer Sicherheitsbindung zu verbinden. Da sich diese Platten bei einem schwereren Sturz mitsamt den Skischuhen 38 von den Skis 30 trennen, wird es also möglich, das erfindungsgemässe Kupplungssystem auch in Kombination mit einer Auslösebindung anzuwenden.

Wie die Figuren 26A du 26B zeigen, wird auch daran gedacht, nur das eine Kupplungssystem 300 - vorzugsweise das hintere - direkt mit den Auslöseplatten 370, das vordere aber mit den Skis 30 zu verbinden. Hierdurch ist es möglich, auf einfachste Weise dafür zu sorgen, dass die vorne miteinander verbundenen Skis - nach einer Auslösung der Bindung - nicht davonfahren und sich sozusagen selber stoppen. Auf diese Weise kann auf Ski-Stopper verzichtet werden, was Kosten und Gewicht einspart. Dass es auch möglich ist, die Gelenkstellen 235 der Traversen 231, 241 exzentrisch nach innen zu verlegen, zeigen die Fig. 12. bis 15. Hierdurch kann eine besonders grosse Winkelfreiheit der Laufflächen erreicht werden, wie dies in Fig. 14 dargestellt wird.

Eine weitere Möglichkeit, die Traversen mit den Skis zu verbinden, stellen die Fig. 28 und 28 dar. Hier ist das eine Kupplungselement 320, das zwei Traversen 331, 341 aufweist, hinter der Skimitte montiert, während das zweite Kupplungselement mit den Skispitzen beweglich verbunden ist und nur eine einzige Traverse 335 hat.

Eine solche Anordnung an der Spitze kann für die Montage von Vorteil sein, wobei werkseitig eine besondere Ausbildung der Spitzen unabdingbar ist, beispielsweise dadurch, dass der normalerweise an den Skispitzen vorgesehene Spitzenschutz eine besondere Ausbildung aufweist. Für das Erscheinungsbild kann diese Anordnung deshalb von Vorteil sein, weil die graphische Gestaltung des vorderen Skibereiches nicht beeinträchtigt wird. Ausserdem kann die Traverse an den Skispitzen die Gefahr des Einfädelns in Slalomstangen reduzieren oder gar eliminieren. Wie die Verbindung mit den Skispitzen beispielsweise technisch gelöst werden kann, stellen die Figuren 30 bis 32 im Detail dar. Dass die Koppelungselemente direkt in die Standplatte zwischen Ski und Bindung integriert werden können, wurde schon weiter vorne erklärt. Die Figuren 33 und 34 stellen eine besonders sinnvolle, technische Lösung dieses Prinzips dar. Der gebogene Stahlbügel 470 wird zwischen Ski 40 und Standplatte 455 montiert, wofür die Standplatte auf ihrer Unterseite entsprechende Kanäle aufweist. Der ausserhalb der Standplatte 455 nach oben abgebogene Stahlbügel 470 bildet die Lagerachse für die Lagerteile 471 und 475, welche drehbar sind und die Lagerstellen 472 für die Traversen 431 und 441 bilden. Weil die Kupplungselemente sehr nahe zu einander liegen, wird erwartet, dass - weiter vorne bereits erläutert - hinten zwei Traversen 431, 441 und vorne nur eine Traverse 441' erforderlich sind. Eine solche Anordnung des erfindungsgemässen Kupplungssystems hat den Vorteil, dass es leicht ohne zusätzliche Bearbeitung und/oder Verstärkung der Skis montiert werden kann und dass es die graphische Gestaltung der Skioberflächen nicht beeinträchtigt. Zudem werden die zwischen den Skischuhen liegenden Traversen kaum wahrgenommen. Wie eine technische Lösung dieser Anordnung beispielsweise aussehen könnte, und wie die Funktionsweise beim Aufkanten der Laufflächen ist, wird in den Figuren 35 bis 38 im Querschnitt dargestellt.

Von besonderer Bedeutung ist das Funktionsprinzip gemäss den Figuren 39 bis 42 insofern, als hier dafür gesorgt wird, dass die Skis bei einer LängsVerschiebung des einen Skis in bezug auf den anderen, beispielsweise in der Traversenfahrt oder in der Kurve, stets den gleichen seitlichen Abstand haben wie in der Geradeaus- oder Falllinienfahrt. Dies wird gemäss Figur 40 dadurch erreicht, dass je nur eine Lagerteil 525a und 520b mit dem Ski fest verbunden sind, und dass diese Lagerteile nicht drehbar sind, sondern lediglich die SchwenkPunkte für die zwei Traversen 531, 541 hinten und die einzelne Traverse 535 vorne bilden.

An den jeweils gegenüberliegenden Stellen sind die Traversen in weitgehend identischen Lagerteilen 520a bzw. 525b schwenkbar gelagert, wobei diese letztgenannten Lagerteile nicht fest mit den Skis, sondern mit längsverschiebbaren Schienen 570a bzw. 570b verbunden sind. Diese Schienen sind in den Standplatten 555a und 555b längsverschiebbar und sehr leichtgängig gelagert. Auf diese Weise ist es möglich, den einen Ski bezüglich des andern in Längsrichtung zu verschieben, ohne dass der Breitenabstand der Skis sich dabei verändert, im grossen Gegensatz zu allen hiervor dargestellten und beschriebenen Ausführungsformen. Es wird erwartet, dass ein solches Verhalten des erfindungsgemässen Gleitsportgerätes von gewissen Fahrerlnnen gewünscht oder vom Fachhandel sogar als Standardausführung gewählt wird.

Die Figuren 41 und 42 stellen eine noch einfachere Gestaltung des eben beschriebenen Funktionsprinzips dar. Es wird erwartet, dass es vor allem bei sehr kurzen Skis genügt, wenn nur zwei Lagerelemente 520a und 520b vorgesehen sind, wobei das eine 520b fest mit dem Ski, das andere mit der längsbeweglichen Schiene 570 verbunden ist. Auf diese Weise können Gewicht und Kosten gespart werden, die Montage wird vereinfacht und das Erscheinungsbild gewinnt.

Es wird natürlich auch an eine vereinfachte Ausführung des Kupplungssystems gedacht, bei dem überhaupt keine Längsverschiebung des einen Skis in bezug auf den anderen möglich ist, sondern nur ein synchrones Aufkanten der Laufflächen immer in derselben Richtung. Die Skispitzen bleiben also immer auf gleicher Höhe. Dies ist besonders bei kurzen Skis möglich und es wird erwartet, dass dies den Lernprozess bei Anfängern erleichtert. Es können dadurch Kosten und Gewicht eingespart werden. Es ist auch möglich, dass dadurch fahrtechnische Vorteile, beispielsweise auf sehr harter Piste oder im Tiefschnee erzielt werden.

Bei der Ausführungsform gemäss den Figuren 43 und 44 ist das Kupplungssystem derart in die hierfür speziell ausgebildete Standplatte 650, 680 integriert, dass die Kupplungselemente 620, 620' samt ihren Basiselementen 625, 625' mühelos und ohne Verwendung von Werkzeugen montiert und demontiert werden können. Hierfür sind die Standplatten 680, 680' beispielsweise an ihren äusseren Endbereichen U-förmig ausgebildet und weisen seitliche Bohrungen 629, 629' auf, in welche federbelastete Kugeln auf bekannte Art eingreifen. Diese Kugeln sind in den Fortsätzen 626, 626' der Kupplungs-Grundplatten 625. 625' derart gelagert, dass sie zwar vorstehen, aber nicht herausfallen können bei Demontage der Kupplungselemente. Diese Demontage erfolgt auf an sich bekannte Weise dadurch, dass von Hand auf diese Kugeln gedrückt wird, bis diese so weit eingedrückt sind, dass das Basisteil 625 des Kupplungselementes 620 au der U-förmigen Aussparung herausgezogen werden kann. Die Montage erfolgt durch einfaches Hineinschieben des Basisteils 625 in das U-Profil, wobei hier die Kugeln automatisch in ihre Führungs-Bohrungen gedrückt werden, bis sie an der vorgesehenen Stelle die Bohrung 629 finden und das Basisteil in Längsrichtung verriegeln. Die Funktion der federbelasteten Kugeln kann auch dadurch erreicht werden, dass das Schieberteil 626 des Basisteils 625 aus flexiblem Kunststoff besteht und so ausgebildet ist, dass es die Verriegelungs- und Entriegelungsfunktionen auf bekannte Art, z.B. im Sinne von Riemenverschluss-Kupplungen an modernen Rucksäcken übernehmen kann.

Um zu verhindern, dass sich die äusseren, U-förmigen Endbereiche der Basisplatten bei demontierten Kupplungselementen mit Schnee, Eis oder anderem Material füllen, kann ein einfaches Füllteil, welches die Form der Basisplatte 625 hat, in die Profilöffnung eingeschoben werden, wobei die Verriegelung und Entriegelung auf die oben beschriebene Weise analog erfolgen kann. Durch eine solche Massnahme wird auch dafür gesorgt, dass die vorderen und hinteren Endbereiche nach Demontage der Kupplungselemente eine formal perfekte Erscheinung erhalten.

Die Funktionsweise des Kupplungssystems ist identisch mit jener der weiter vorne beschriebenen Ausführungsformen. Das Drehteil 631 und 641 schwenkbar gelagert. Die Fersenautomatik 660 bekannter Art und der Vorderbacken 670 ebenfalls bekannter Art bilden die Sicherheitsbindung, welche heutzutage üblicherweise auf den Standplatten 650, 680 montiert sind, um die notwendige Distanz zwischen Skischuh und Schneeunterlage zu gewährleisteten.

Natürlich kann die Funktion der Standplatten auch von speziell ausgebildeten Basis-Elementen der Bindungsteile 660,670 übernommen werden. In diesem Falle können diese Basis-Elemente so ausgebildet werden, dass die Montage und Demontage der Kupplungselemente 620,625 analog der Beschreibung der Figuren 43 und 44 möglich ist. Der Vorteil einer Integration des Kupplungssystems in die Standplatten der Bindungen oder direkt in die Bindungselemente besteht darin, dass keine zusätzliche Montage am Ski notwendig ist und zudem die Designgestaltung der Skioberfläche vor und hinter der Bindung nicht beeinträchtigt wird.

Versuche haben ergeben, dass eine besonders vorteilhafte Ausführungsform des erfindungsgemässen Gleitsportgerätes darin besteht, dass das Längsverschieben der Skis gegeneinander begrenzt wird, beispielsweise dergestalt, dass ein Anschlagelement am Lagerteile 110,110' dafür sorgt, dass der eine Ski 10a gegenüber dem andern 10b in Längsrichtung nur um eine Distanz verschoben werden kann, die im Wesentlichen halb bis ganz so lang ist wie die Sohle eines mittelgrossen Skischuhs, was einem Längenbereich von ungefähr 150 bis 350 mm entspricht.

Eine Weiterentwicklung dieser Ausführungsform würde darin bestehen, dass diese Verschiebungsdistanz nicht fest vorgegeben sondern individuell einstellbar ist, beispielsweise dadurch, dass der obgenannte Anschlag verschiebbar oder als regulierbare Kontaktstelle ausgebildet ist.

Natürlich ist es auch möglich, anstelle eines Anschlages der beschriebenen Art die Begrenzung der Längsverschiebung auf andere Art zu erzeugen, beispielsweise durch mindestens ein Zugorgan, welches zwischen Traversensystem 100a,100b und einem skifesten Element, beispielsweise der Bindung, angeordnet ist, wobei die Begrenzungsdistanz dieses Zugorganes verstellbar ausgebildet werden kann.

Praktische Tests haben zudem ergeben, dass es vorteilhaft sein kann, mindestens eines der Traversenelemente 331,341 so auszubilden, dass eine begrenzte Flexibilität gewährleistet ist, welche beim Fahren auf hartem Schnee insofern von Vorteil sein kann, als das Vibrieren des einen Skis abgedämpft und nicht auf den andern Ski übertragen wird. Diese Flexibilität resp. Dämpfungseigenschaft kann beispielsweise dadurch erreicht werden, dass mindestens eines der Traversenelemente 331,341 aus relativ dünnem Stahldraht besteht oder aus einem geeigneten Kunststoff. Möglich wäre auch, im mittleren Bereich der Traversenelemente 331,341 eine begrenzt elastische Zone einzubauen, z.B. mittels eines Kunststoffteiles. Dieses Kunststoffteil könnte zudem so ausgebildet werden, dass es gleichzeitig zur Veränderung der Länge des Traversenelementes dienen kann, beispielsweise auf bekannte Art mittels Links-Rechts-Gewinde.

Versuche haben ausserdem ergeben, dass eine Befestigung von mindestens einem Traversenelement 300 (Fig. 9) am Skischuh vorteilhaft sein kann. Eine mögliche Lösung dieser Ausführungsform könnte darin bestehen, mindestens ein Lagerteilpaar 310a,310b hinten am Skischuh-Schaft dergestalt zu befestigen, dass die Lagerköpfe 320a,320b sich um eine im Wesentlichen parallel zur Längsmittellinie der Skis liegende Achse drehen würden. Für den Fall, das zwei Traversenelemente 300 am Skischuh befestigt würden, könnte das eine wie beschrieben hinten am Skischuh-Schaft und das andere im vorderen Bereich des Skischuhs montiert werden. Denkbar ist auch, dass ein Traversenelement am Skischuh und das andere am Ski bzw. an einer am Ski befestigten Platte montiert ist.

Figur 45 zeigt eine Ausführung, bei welcher zwei Lagerköpfe 310a,310b auf einer Schiene in Bezug auf ihre Position verschiebbar fixiert sind. In Figur 46 ist diese Anordnung von oben in einer Draufsicht auf den Ski gezeigt. Es kann sich dabei um den Bereich auf dem Ski hinter oder vor der Bindung handeln. Die beiden Lagerböcke sind längs der Schiene verschiebbar und an jeder beliebigen Stelle im Verschiebebereich mittels der gezeigten Schrauben verspannbar.

Figur 47 zeigt eine Ausführung, bei welcher jeweils ein einzelner Lagerkopf 310 auf einem Führungsstahl mit einem Schwalbenschwanzprofil verschiebbar angeordnet ist, wie mit dem Doppelpfeil angedeutet. Der Lagerkopf 310 kann in jeder Position im Verschiebebereich mittels Schrauben fixiert werden. Hier ist dieser verschiebbar Lagerkopf 310 hinter der hinteren Bindung auf dem Ski angeordnet. In Figur 48 ist die Anordnung in umgekehrter Reihenfolge auf dem hinteren Bereich des Skis positioniert. Der verschiebbare Lagerbock 310 ist hier ganz am Ende des Skis befestigt.

Aufbau und Funktionsweise einer weiteren Ausführungsform gemäss Fig. 45 und 46 sollen hiernach im Detail beschrieben werden. Gemäss Fig. 45 ist das Koppelungselement 100 auf den Skis 10a und 10b befestigt, beispielsweise mittels Schrauben oder speziellem Klebstoff. Hierfür werden zuerst die Basisplatten 110a,b auf die Skis montiert. Möglich ist natürlich auch, dass der Skihersteller einen speziellen Ski, auf welchem diese Basisteile 110a,b bereits vormontiert oder sogar im Ski integriert sind, anbietet. Die fertig vormontierten Koppelungs-Elemente 100a und 100b gemäss Fig. 45 werden dann auf die Lagerzapfen 112 der Basisteile 110 aufgesteckt. Mittels einer Schraube oder einem Steckbolzen 125a,b werden die Koppelungselemente 100a und 100b gegen ein Abheben nach oben gesichert, wobei aber eine Drehung der Drehkörper 120 nach beiden Richtungen gewährleistet bleibt. Dadurch ist es möglich, dass die Skis 10a,b in Längsrichtung voneinander weg verschoben werden können, wobei die Längsmittellinien beider Skis stets parallel bleiben. Natürlich wäre es technisch möglich, beispielsweise durch unterschiedliche Ausbildung bzw. Anordnung der zwei Koppelungselemente 100a,b dafür zu sorgen, dass die Skis zwar in Grundstellung parallel sind, jedoch bei einer Längsverschiebung einen zunehmenden Winkel zueinander bilden, wobei in erster Linie an ein leichtes Auseinanderdriften der Skispitzen gedacht wird, um beispielsweise einen besonderen Kurveneffekt zu erzielen, resp. unterschiedliche Radien der Skis zu erreichen. Versuche haben gezeigt, dass es bei kürzeren Skis möglich ist, nur das eine Kupplungselement 100 als Parallelogramm mit zwei Verbindungstraversen 130,140 auszubilden, das andere dagegen als einfache, beweglich mit den Skis verbundene Traverse. Hierdurch kann eine Vereinfachung erreicht werden, die sich positiv auswirkt hinsichtlich Gewicht, Kosten und Erscheinungsbild.

Um eine Veränderung der Kantenstellung gemäss Fig. 48 und 49 zu ermöglichen, bestehen die Koppelungselemente 100 aus je zwei voneinander unabhängig bewegbaren Traversen 130,140, welche so in den Drehkörpern 120 schwenkbar gelagert sind, dass sie geometrisch betrachtet je ein Parallelogramm bilden und dadurch in der Lage sind, ein Aufkanten beider Skis stets in derselben Richtung zu gewährleisten. Wenn die Traversenteile 130,140 gleich lang sind und lotrecht übereinander im Drehkörper 120 gelagert sind, werden beide Skis immer mit demselben Winkel aufgekantet. Diese einfachste Anordnung ist in den Figuren nicht dargestellt. Wie aus allen Figuren 45 bis 54 deutlich zu erkennen ist, sind die Traversen 130,140 unterschiedlich lang und bezogen auf das Lot über der Ski-Längsmittelachse leicht versetzt gelagert 135a,b und 145a,b. Hierdurch wird erreicht, dass der Talski in der Schrägfahrt am Hang respektive der bogenäussere Ski in der Kurve stärker aufgekantet wird als der Bergski respektive der bogeninnere Ski in einer Kurve. Dieser Effekt ist umso ausgeprägter, je stärker die Ski aufgekantet werden, also progressiv zunehmend.

Wenn zwei Kupplungselemente 100, 100' verwendet werden, z.B. eines vor und eines hinter dem Bindungs-Bereich, kann es unter Umständen zweckmässig sein, beim hinteren Kupplungsteil 100 eine geringere Winkelveränderung vorzusehen als beim vorderen Kupplungsteil 100'. Hierdurch können zusätzliche fahrtechnische Effekte erzielt werden. Dieses kann durch unterschiedliche Anordnung und Länge der Traversen 130,140 beim hinteren Kupplungselement 100' gegenüber dem vorderen 100' erreicht werden.

Die Kupplungsteile 100 können so ausgebildet sein, dass dieser Winkel variierbar ist, beispielsweise dadurch, dass die Traversen 130,140 gemäss Fig. 51 und 52 in ihrer Länge veränderbar sind und zudem in verschiedenen Positionen des Drehkörpers 120 gelagert werden können. Wie bereits erwähnt, kann das ganze System so ausgebildet werden, dass die Traversen 130,140 samt ihren Drehkörpern 120 (Fig. 47-49) bzw. 520 (Fig. 56) rasch und mühelos entfernt werden und beispielsweise im Rucksack verstaut werden können, z.B. indem Schnell-Steckbolzen mit Kugelverrastung bekannter Art an Stelle der Schrauben 125a,b verwendet werden, wie beispielsweise in Figur 55 dargestellt. Dadurch ist es möglich, das erfindungsgemässe Gleit-Sportgerät jederzeit in zwei normale, voneinander völlig unabhängig bewegbare Skis zu verwandeln, sei es zur Abwechslung oder beispielsweise zum Überwinden einer Steigung im Treppen- oder Grätenschritt.

Die Montage beider Kupplungselemente hinter dem Bindungsbereich gemäss den Figuren 52 und 53 hat technische, ästhetische und praktische Vorteile. Die technischen Vorteile bestehen darin, dass der moderne Ski im hinteren Bereich dicker ist als vor der Bindung und so die nachträgliche Montage einfacher wird. Ästhetisch wirkt das System deshalb besser, weil im Bereich vor der Bindung überhaupt nichts zu sehen ist und dadurch die graphische Gestaltung der Skioberfläche nicht beeinträchtigt wird. Ein nicht zu unterschätzender, praktischer Vorteil besteht schliesslich darin, dass die Kupplungsteile auf dem Ski selber fixiert werden können, wenn ein Benützer die Skis auf herkömmliche Weise, d.h. nicht gekoppelt, verwenden will. Für diesen Fall muss mit technischen Mitteln bekannter Art dafür gesorgt werden, dass die Lagerteile auf einfache Art gelöst und aufgesteckt werden können.

Die Figur 54 zeigt eine weitere Ausführungsform, bei der nur ein einziges Kupplungssystem verwendet wird, wobei dieses vorzugsweise im vordersten Bereich des Skis mit diesem verbunden oder in diesen integriert wird. Es wird erwartet, dass der erfindungsgemässe Zweck auf diese Weise weitestgehend ebenfalls erreicht wird mit dem positiven Effekt, dass die Kosten und das Gewicht niedriger sind, und dass einem sehr geübten Fahrer auf diese Weise fahrtechnische Vorteile gegenüber einem doppelten Kupplungssystem angeboten werden können, beispielsweise dadurch, dass für gewisse Kurven eine Scherenstellung der Skis erzeugt werden kann. Zudem kann das Seitwärtssteigen an einem Hang erleichtert werden.

Eine weitere Möglichkeit, den Drehkörper 120 bzw. 420 samt den Traversen rasch und mühelos entfernen und wieder montieren zu können, zeigt die Figur 55. Hier übernimmt der Schwenkhebel 422,424 der mittels der Achse 423 drehbar gelagert ist, die Funktion der Stellschraube 125a,b. Wenn der obere Schenkel 424 dieses Hebels entgegen dem Federdruck des Gummielementes 428 von oben eingedrückt wird, bewegt sich der untere Schenkel 422 des Hebels weg vom Lagerzapfen 412, und der Zahn 425 löst sich aus der Nut 413 des Lagerzapfens.

Die Figur 57 stellt eine Lösung dar, bei welcher die beiden Koppelungs-Systeme 600a,600b nur aus je einer Traverse bestehen. Dabei ist es beim vorderen Element 600a die "obere" und beim hinteren Element 600b die "untere" Traverse der vorher gezeigten Ausführungen mit oberer und unterer Traverse vorhanden und die jeweils andere wegelassen. Es wird erwartet, dass hierdurch ein identischer oder zumindest ähnlicher Effekt entsteht, wie wenn beide Koppelungselemente mit je zwei Traversen ausgerüstet sind. Hierdurch würde eine wesentliche Vereinfachung erreicht, was sich positiv auf Gewicht und Kosten auswirken würde.

Dieselbe Idee, wie bei Fig. 57 ist auch Gegenstand der Ausführungsform gemäss den Figuren 58 und 59. Bei beiden Koppelungssystemen 700a,700b ist nur je eine einzelne Traverse vorgesehen, wobei es beim hinteren Element 700a die "obere" und beim vorderen Element 700b die "untere" Traverse ist. Zudem weist diese Anordnung dieselben Merkmale auf, welche in der Beschreibung der Figuren 52 und 53 erwähnt wurden.

Eine noch weitere Variante mit je nur einer einzigen Traverse pro Kupplungssystem stellen die Figuren 60 und 61 dar. Hier ist an den Skispitzen die obere, und weiter hinten am Ski nur die untere Traverse vorgesehen. Bei der Ausführungsform gemäss Fig. 62 und 63 geht es um die besondere Ausbildung der an den Skispitzen montierten Traverse. Diese hat die Zusatzfunktion, die Skis von möglichen Hindernissen abzuweisen. Gedacht wird dabei in erster Linie an Slalomstangen, um ein "Einfädeln" zu vermeiden. Natürlich sind hier auch andere Formen denkbar, beispielsweise eine ausgeprägte Dreieckform. Die Figuren 64 bis 66 zeigen eine besonders vorteilhafte Möglichkeit, die vordere Traverse an den Skispitzen auf einfache Art derart zu lagern, dass sowohl eine Verdrehung um eine parallel zur Längsmittellinie der Skis liegende Achse als auch eine Drehung um eine senkrecht dazu stehende Achse möglich ist, was für das erfindungsgemässe Gerät unabdingbar ist. Fig. 64 zeigt die Draufsicht, Fig. 65 die Ansicht von der Seite und Fig. 66 stellt eine Ansicht von hinten betrachtet dar, wobei die Lauffläche der Skis in deren vorderem Bereich geschnitten ist. Analog der Lösung gemäss Fig. 56 kann die Traverse durch Druck auf den Kugelbolzen 1022 schnell und einfach entfernt bzw. montiert werden.

Die Tests mit Prototypen haben ergeben, dass es sowohl hinsichtlich der Handhabung (Gefahr des Einklemmens der Finger beim Tragen der Skis) als auch der formalen Erscheinung vorteilhaft ist, beide Bügel 130,140 der Traversenelemente 1100a,1100b auf derselben Seite der Lagerköpfe 120 möglichst eng nebeneinander zu lagern. Dies stellen die Figuren 67 bis 69 dar, die zugleich auch zeigen, wie die Skis bei einer Längsverschiebung aus der Grundstellung (Fig. 67) in die Schrägfahrtstellungen (Fig. 68 und 69) parallel bleiben. Diese Anordnung der Traversenbügel 130,140 und ihre Funktionsweise beim Längsverschieben der Skis wird verdeutlicht mit den Detaildarstellungen gemäss den Figuren 70 bis 74. In den Figuren 71 bis 74 sind zudem die Entriegelungsknöpfe 2122 zu erkennen, deren Aufgabe weiter unten beschrieben wird.

Die Figuren 75 bis 79 stellen nochmals die Ausführungsform gemäss den eben beschriebenen Figuren dar, zeigen aber zudem die Funktionsweise beim Aufkanten der Skis aus der flachen Grundstellung (Fig. 75) in die ausgeprägte Schrägfahrt- und Kurvenstellung (Fig. 78 und 79). Die Aufkantwinkel beider Skis haben stets sozusagen synchron denselben Winkel zur Unterlage sowohl hinsichtlich der Richtung als auch der Grösse der Winkel. Dadurch werden gefährliche Fahrfehler, auch Kantenfehler genannt, welche oft zu folgenschweren Stürzen führen können, ausgeschaltet.

Die Funktionsweise der weiter oben genannten Entriegelungsknöpfe 2122 geht aus den Figuren 80 bis 82 hervor, insbesondere aus Fig. 81. Im Prinzip geht es um ein Federbolzenelement bekannter Art, dessen federbelasteter Dorn in der Fahrstellung des Gerätes in eine Nut 113 des Lagerzapfens 112 eingreift. Durch Zug am Entriegelungsknopf gerät der Dorn ausser Eingriff, und der ganze Lagerkopf 120 kann samt den Traversenbügeln 130,140 vom Ski entfernt werden, was in vieler Hinsicht vorteilhaft ist, zum Beispiel für Reparatur- und Servicearbeiten am Ski oder wenn ein Fahrer die Skis ganz normal ohne Verbindungstraversen fahren will. Auch für den Transport auf dem Autodach oder mit der Gondelbahn kann eine einfache Demontagevorrichtung von Bedeutung sein.

Die Anordnung des erfindungsgemässen Traversensystems gemäss den Figuren 67 bis 69 kommt prinzipiell auch in den Figuren 83 bis 88 zur Anwendung. Neu ist aber das Verriegelungs- bzw. Entriegelungssystem. Sowohl der Lagerkopf 3120 als auch der Entriegelungshebel 3122 sind deutlich anders ausgebildet als bei den vorher beschriebenen Versionen. In der Übersicht geht das Prinzip aus den Figuren 83 bis 85 hervor, wobei die Anordnung und die Funktionsweise der Traversenbügel 130,140 bereits weiter vorne beschrieben wurde. Wesentlich ist die Funktionsweise der Verriegelung und Entriegelung des Lagerkopfes 3120, welche durch die Figuren 86 bis 88 verdeutlicht wird.

Sowohl im Schnitt gemäss Fig. 88 als auch in der Draufsicht gemäss Fig. 87 ist erkennbar, dass der Bügel 3122 mit zwei nach innen gerichteten Zapfen 3122-1 und 3122-2 in die Nut 3113 des Lagerzapfens 3112 eingreift, zwecks Verriegelung des Lagerkopfes 3120 analog Fig. 81. Diese beiden Zapfen 3122-1,3122-2 sind zugleich Drehlager für den ganzen Bügel 3122, und sie stehen unter Federbelastung, denn der aus elastischem Material hergestellte Bügel 3122 weist in montiertem Zustand eine Vorspannung auf. Wie besonders deutlich aus Fig. 86 hervorgeht, hat der Bügel 3122 im Bereich der genannten Drehpunkte eine Fläche 3122-3, welche mit der schrägen Steuerkurve 3120-1 wie folgt zusammenwirkt. Wenn der Bügel 3122 nach oben gezogen wird, will sich die Fläche 3122-3 nach unten bewegen, kann dies aber zufolge der schrägen Steuerkurve 3120-1 nur dann, wenn sich die Zapfen 3122-1 und 3122-2 nach aussen bewegen und damit auch ihren Eingriff aus der Nut 3113 verlassen. Hierdurch entsteht der Entriegelungseffekt auf einfache, funktionssichere und kostengünstige Art. Das Verriegeln erfolgt sozusagen selbsttätig, wenn der Lagerkopf 3120 von oben her mit etwas Druck über den Lagerzapfen 3112 gestülpt wird.

Aufgrund von Tests wird daran gedacht, die Traversen 130,140 so auszubilden, dass sie eine Dämpfungsfunktion übernehmen, beispielsweise beim Fahren und Schwingen auf hartem Schnee. Dies kann dadurch erreicht werden, dass zumindest ein Teil der Traversen 130,140 einen elastischen Bereich aufweisen, z.B. aus einem geeigneten Kunststoff oder einem dünner dimensionierten Stahlteil.

Schliesslich sei noch auf die Möglichkeit hingewiesen, den Bereich der Längsverschiebung der beiden Skis gegeneinander einzuschränken, z.B. mittels geeigneter Anschläge. Denn bei Tests ist aufgefallen, dass es beim erfindungsgemässen System schädlich ist, wenn die Skis in Längsrichtung zu stark gegeneinander verschoben werden bis hin zur sogenannten Ausfallstellung. Anders gesagt, es ist optimal, beim Fahren und Schwingen die Skis in Längsrichtung nur wenig gegeneinander zu verschieben, um so eine bessere seitliche Abstützung zu erreichen.

Bisher wurde dieses neue Gleit- und Rollsportgerät anhand verschiedener Ausführungen zum Skifahren auf Schnee vorgestellt. Dieses Traversensystem kann jedoch gleichermassen an einem auf einer geneigten Fahrbahn einsetzbaren Gerät eingesetzt werden, beispielsweise dergestalt, dass zwei verlängerte Rollbretter bekannter Art vor und hinter dem Mittelbereich mit je einem Traversensystem ausgerüstet werden, analog der Anwendung für auf Schnee auf gleitenden Skis. Im mittleren Bereich der Rollbretter kann eine Bindung, ähnlich einer Skibindung, vorgesehen werden, oder der Fahrer steht - wie das bei Rollbrettern üblich ist - lediglich lose auf den zwei Brettern, was natürlich gewöhnungsbedürftiger ist als die Benützung einer Bindung. Mit einem solchen Doppel-Rollbrett können ähnliche Manöver auf der Strasse gefahren werden wie gleitende auf Schnee, zumal solche Rollbretter mit Selbst-Steuer-Fahrwerken versehen sind, welche ein Querstellen der Fahrwerke durch reine Gewichtsverlagerung ermöglichen. In Figur 93 ist ein einzelnes herkömmliches Rollbrett von unten gesehen dargestellt. Man erkennt die beiden Rollenpaare, die je um die Hochachse schwenkbar gelagert sind. Wenn auf die in dieser Darstellung rechte Seite, die mit einem Pfeil angedeutet ist, von oben erhöhter Druck aufgesetzt wird gegenüber der linken Seite, so schwenken die beiden Achsen gegengleich, je gegen eine eingebaute Federkraft, wie mit den beiden gebogenen Pfeilen eingezeichnet.

In Figur 94 ist das Rollsportgerät von vorne gesehen dargestellt. Es besteht aus zwei herkömmlichen Rollbrettern, die mit einem Traversensystem miteinander gekoppelt sind, etwa mit einem solchen wie in den Figuren 51 bis 53 für die Skis dargestellt. Diese Konstruktion bildet dann ein gekoppeltes Paar von Rollskis. Wenn die beiden Rollbretter nicht geneigt sind, wie in Figur 94 dargestellt, so sind die Rollen für eine Geradeausfahrt ausgerichtet. Werden die beiden Rollbetter bzw. das Rollski-Paar jedoch auf ihrer einen Seite mehr mit Druck belastet - was durch Gewichtsverlagerung erfolgt, so werden die Rollenachsen der beiden vorderen Rollenpaare in Richtung zur Seite mit der grösseren Druckausübung hin geschwenkt, und die hinteren hier nicht sichtbaren Rollenpaare gerade in umgekehrter Richtung geschwenkt. Man fährt daher mit diesen Rollskis längs eines Kreisbogens, ähnlich wie man mit Carving-Skis längs eines Kreisbogens "carvt". Diese Rollsportgeräte oder Rollskis können mit Bindungen für Schuhe ausgerüstet sein, oder aber auch ohne solche Bindungen mit Sportschuhen betreten und gefahren werden. Zum Bremsen können separate Einrichtungen vorgesehen werden. So können Fusspedale einen Bremsklotz auf die Fahrbahn drücken, oder Bremsklötze können über Bowdenzüge von Hand betätigt auf die Rollen wirken, oder noch weitere Bremslösungen können in Frage kommen.

## Patentansprüche

1. Gleit- oder Rollsportgerät, bestehend aus einem Paar von Skiern zum Gleiten oder zwei Rollbrettern zum Rollbrettfahren mit Bindungen für die Schuhe des Fahrers, wobei der linke Ski (10a) bzw. das linke Rollbrett mit dem rechten Ski (10b) bzw. dem rechten Rollbrett durch ein Koppelungssystem gelenkig verbunden ist, sodass bei einer Längsverschiebung des einen Skis (10a) bzw. des einen Rollbrettes in Bezug auf den andern Ski (10b) bzw. das andere Rollbrett die Skis (10a,b) bzw. Rollbretter parallel oder annähernd parallel zueinander geführt sind, und das seitliche Neigen der beiden Skis (10a,b) bzw. Rollbretter durch das Kopplungssystem derart koordiniert ist, dass die Winkelveränderung der beiden einzelnen Skis (10a,b) bzw. Rollbretter zur Unterlage gekoppelt ist, weiter dass bei nebeneinander liegenden Skis oder Rollbretter die links und rechts einander gegenüberliegenden Lagerköpfe (120a,b; 220a, b; 3120) mit einer oder zwei Traversen bzw. einem oder zwei Schenkeln (130,140) verbunden sind, deren Enden auf unterschiedlichen Höhen in den Lagerköpfen (120a,b; 220a, b; 3120) schwenkbar gelagert sind und somit mit diesen Lagerköpfen (120a,b; 220a, b; 3120) ein Parallelogramm bilden, sodass die Kantenlagen der beiden Skis oder Rollbretter miteinander gekoppelt sind, ***dadurch gekennzeichnet,* dass** auf der Oberseite jedes Skis bzw. Rollbrettes ein oder zwei von Hand einrastbare und wieder lösbar am Ski oder Rollbrett um ihre Hochachse schwenkbar befestigbare Lagerköpfe (120a,b; 220a,b; 3120) vorhanden sind.

2. Gleit- oder Rollsportgerät nach Anspruch 1, ***dadurch gekennzeichnet,* dass** die Lagerelemente oder Lagerköpfe (120a,b; 220a,b; 3120) so ausgebildet sind, dass sie durch Druck von oben aufsetzbar und selbsttätig mittels einer Einrastvorrichtung als doppelte Sicherung einrastbar sind, und dass sie durch Betätigung eines Einzelelementes von Hand lösbar und vom Ski oder Rollbrett wegnehmbar sind.

3. Gleit- oder Rollsportgerät nach einem der vorangehenden Ansprüche, ***dadurch gekennzeichnet,* dass** die Lagerköpfe (20a,b; 3120) von Hand einrastbar und wieder lösbar am Ski oder Rollbrett schwenkbar befestigbar sind, indem sie über einen senkrecht vom Ski oder Rollbrett (10a,10b) nach oben ragenden Lagerzapfen (112) stülpbar sind, welcher eine Kreisnut (113) aufweist, in welche durch eine radiale Bohrung im Lagerkopf (12) ein federbelasteter Dorn ( 2122) eingreift, welcher gegen die Kraft der Feder aus der Kreisnut (113) herausziehbar ist.

4. Gleit- oder Rollsportgerät nach einem der Ansprüche 1 bis 2, ***dadurch gekennzeichnet,* dass** die Lagerköpfe ( 3120) von Hand einrastbar und wieder lösbar am Ski oder Rollbrett schwenkbar befestigbar sind, indem sie über einen senkrecht vom Ski oder Rollbrett (10a,10b) nach oben ragenden Lagerzapfen (3112) unter Verriegelung stülpbar sind, indem der Lagerzapfen (3112) eine Kreisnut (3113) aufweist, wobei in einer diametralen Bohrung durch den Lagerkopf (3120) von den beiden Enden der Bohrung her die endseitigen Zapfen (3122-1;3122-2) eines elastischen Bügels (3122) zwecks Verriegelung des Lagerkopfes (3120) unter Vorspannung in die Nut (3113) des Lagerzapfens (3112) eingreifen, und wobei diese beiden Zapfen (3122-1;3122-2) als Drehlager für den elastischen Bügel (3122) wirken, und wobei der Bügel (3122) im Bereich um seine Drehachse je eine Fläche (3122-3) aufweist, welche mit einer schiefwinklig zu dieser Fläche (3122-3) zusammenwirkenden Steuerkurvenfläche (3120-1) zusammenwirkt, sodass beim Hochschwenken des Bügels (3122) dessen endseitige Zapfen (3122-1;3122-2) aus der Nut 3113) herausziehbar sind.

5. Gleit- oder Rollsportgerät nach einem der vorangehenden Ansprüche, ***dadurch gekennzeichnet,* dass** die beiden Schenkel (130,140) in Mittellage in einer Aufsicht längs der Skis oder Rollbretter deckungsgleich sind.

6. Gleit- oder Rollsportgerät nach einem der Ansprüche 1 bis 4, ***dadurch gekennzeichnet,* dass** die beiden Schenkel (130,140) zwischen den Lagerböcken (120a,120b) bogenförmig verlaufen, wobei der untere Schenkel (130) länger ist als der obere Schenkel (140), sodass die Aufkantwinkel der Skis beim gemeinsamen Aufkanten unterschiedlich gross ausfallen.

7. Gleit- oder Rollsportgerät nach Anspruch 6, ***dadurch gekennzeichnet,* dass** die beiden Schenkel (130,140) in ihrer Länge verstellbar sind.

8. Gleit- oder Rollsportgerät nach einem der vorangehenden Ansprüche, ***dadurch gekennzeichnet,* dass** das Koppelungssystem (100,200,300) in die Auslöseplatten (370) der Sicherheitsbindungen integriert ist.

9. Gleit- oder Rollsportgerät nach einem der Ansprüche 1 bis 7, ***dadurch gekennzeichnet,* dass** das hintere Koppelungselement (300) mit der Auslöseplatte (3070) einer Sicherheits-Skibindung bekannter Art und das vordere direkt mit dem Ski (30) verbindbar ist.

10. Gleit- oder Rollsportgerät nach einem der Ansprüche 1 bis 7, ***dadurch gekennzeichnet,* dass** das vordere Koppelungselement (100b, 800a,b; 900a,b; 1000a) im Bereich der Spitze des Gleit- oder Rollsportgerätes angeordnet ist, zum Verhindern eines "Einfädelns" in feste Objekte wie Slalomstangen.

11. Gleit- oder Rollsportgerät nach einem der Ansprüche 1 bis 7, ***dadurch gekennzeichnet,* dass** die Kopplungselemente auf den Skiern oder Rollbrettern in der Weise längsverschiebbar angeordnet sind, dass die Distanz der Skis bei Längsverschiebung gegeneinander immer gleich gross bleibt.

12. Gleit- oder Rollsportgerät nach einem der vorangehenden Ansprüche, ***dadurch gekennzeichnet,* dass** beim einen Koppelungselement zwei Traversen bzw. Schenkel (331,341) vorhanden sind, beim anderen jedoch nur eine einzige Traverse bzw. ein einziger Schenkel (341) vorhanden ist.

13. Gleit- oder Rollsportgerät nach einem der Ansprüche 1 bis 7, ***dadurch gekennzeichnet,* dass** die beide Lagerköpfe auf jedem Ski oder Rollbrett hinter der Schuhbindung angeordnet sind, wobei die Traversen bzw. Schenkel bei Nichtgebrauch der Koppelung an einem Ende vom Lagerkopf lösbar sind, und hernach mitsamt dem anderen Lagerkopf in Längsrichtung des Skis oder Rollbrettes schwenkbar sind und mit dem zweiten Lagerkopf auf demselben Ski oder Rollbrett verbindbar sind, zur störungsfreien normalen Fahrt ohne Koppelung.

14. Gleit- oder Rollsportgerät nach einem der vorangehenden Ansprüche, ***dadurch gekennzeichnet,* dass** die Lagerköpfe (220a,b) auf ihrer einander zugewandten Seite mit zwei Traversen bzw. Schenkeln (130,140) verbunden sind, sodass dadurch ein grösserer Aufkantbereich der Skis (20a,b) bzw. Rollbretter gewährleistet ist.

15. Gleit- oder Rollsportgerät nach einem der vorangehenden Ansprüche, **dadurch gekennzeichnet, dass** das Koppelungssystem in eine Standplatte (650,680) der Skibindung (660,670) integriert ist, sodass dass das Koppelungssystem (620,620') mitsamt seinen Basisplatten (625,625') auf einfache Weise und ohne Verwendung von Werkzeugen von der Standplatte (650,680) entfernbar bzw. an diese andockbar ist.

## Claims

1. A sliding or rolling sports device, consisting of a pair of skis for sliding or of two roller skis for roller skiing, with bindings for the shoes of the rider, wherein the left ski (10a) or the left roller ski is articulately connected to the right ski (10b) or to right roller ski respectively, via a coupling system, so that given a longitudinal displacement of the one ski (10a) or of the one roller ski with respect to the other ski (10b) or the other roller ski respectively, the skis (10a, b) or the roller skis are guided parallel or approximately parallel to one another, and the lateral inclining of the two skis (10a,b) or roller skis is coordinated by way of the coupling system in a manner such that the angular change of the two individual skis (10a, b) or roller skis to the ground is coupled, further that given skis or roller skis lying next to one another, the bearing heads (120a,b; 220a,b; 3210) which lie opposite one another to the left and right are connected to one or two cross-members or one or two limbs (130, 140), whose ends are pivotably mounted at different heights in the bearing heads (120a,b; 220a,b; 3120) and thus form a parallelogram with these bearing heads (120a,b; 220a,b; 3120), so that the edging positions of the two skis or roller skis are coupled to one another, **characterised in that** on the upper side of each ski or roller ski, one or two bearing heads (120a,b; 220a,b; 3120) which by hand can be latched in and releasably fastened again on the ski or roller ski are present.

2. A sliding or rolling sports device according to claim 1, ***characterised in that*** the bearing elements or bearing heads (120a,b; 220a,b; 3120) are designed such that they can be placed on from above by way of pressure and can be latched in automatically as a double securing by way of a latching device, and that they can be released and can be removed from the ski or roller ski by hand, by way of actuating a single element.

3. A sliding or rolling sports device according to one of the preceding claims, ***characterised in that*** the bearing heads (20a,b; 3120) can be latched in and can be pivotably fastened on the ski or roller ski in a re-releasable manner, by hand, by way of them being able to be pushed over a bearing stub (112) which projects upwards perpendicularly from the ski or roller ski (10a, 10b) and which comprises a circular groove (113), into which a spring-loaded pin (2122) engages through a radial bore in the bearing head (12), said pin being able to be pulled out of the circular groove (113) against the force of the spring.

4. A sliding or rolling sports device according to one of the claims 1 or 2, ***characterised in that*** the bearing heads (3120) can be latched in and pivotably fastened on the ski or roller ski in a re-releasable manner, by hand, by way of them being able to be pushed over a bearing stub (3112) projecting perpendicularly upwards from the ski or roller ski (10a, 10b) amidst locking, by way of the bearing stub (3112) comprising a circular groove (3113), wherein the end-side pins (3122-1; 3122-2) of an elastic bow (3122), in a diametric bore through the bearing head (3120), engage from both ends of the bore under pretention into the groove (3113) of the bearing stub (3112), for the purpose of locking the bearing head (3120) amid preloading, and wherein these two pins (3122-1; 3122-2) act as rotation bearings for the elastic bow (3122), and wherein the bow (3122) in the region around its rotation axis in each case comprises a surface (3122-3) which cooperates with a cam curve surface (3120-1) running obliquely to this surface (3122-3), so that on pivoting up the bow (3122), its end-side pins (3122-1; 3122-1) can be pulled out of the groove (3113).

5. A sliding or rolling sports device according to one of the preceding claims, ***characterised in that*** the two limbs (130, 140) in the middle position are congruent in a view along the skis or roller skis.

6. A sliding or rolling sports device according to one of the claims 1 to 4, ***characterised in that*** the two limbs (130, 140) run in an arched manner between the bearing blocks (120a, 120b), wherein the lower limb (130) is longer than the upper limb (104), so that the edging angle of the skis turn out to be differently large given a common edging.

7. A sliding or rolling sports device according to claim 6, ***characterised in that*** the two limbs (130, 140) are adjustable in their length.

8. A sliding or rolling sports device according to one of the preceding claims, ***characterised in that*** the coupling system (100, 200, 300) is integrated into the release plates (370) of the safety bindings.

9. A sliding or rolling sports device according to one of the claims 1 to 7, ***characterised in that*** the rear coupling element (300) is connectable to the release plate (370) of a safety ski binding of the know type and the front one is directly connectable to the ski (30).

10. A sliding or rolling sports device according to one of the claims 1 to 7, ***characterised in that*** the front coupling element (100b, 800a,b; 900a,b; 1000a) is arranged in the region of the tip of the sliding or rolling sport device, to prevent a straddling of fixed objects such as slalom poles.

11. A sliding or rolling sports device according to one of the claims 1 to 7, ***characterised in that*** the coupling elements on the skis or roller skis are arranged in a longitudinally displaceable manner such that the distance of the skis always remains the same given a longitudinal displacement to one another.

12. A sliding or rolling sports device according to one of the preceding claims, ***characterised in that*** with regard to one coupling element, two cross-members or limbs (331, 341) are present, and with regard to the other one only a single crossmember or a single limb (341) is present.

13. A sliding or rolling sports device according to one of the claims 1 to 7, ***characterised in that*** the two bearing heads on each ski or roller ski are arranged behind the shoe binding, wherein the cross-members or limbs are releasable from the bearing head at one end when the coupling is not in use, and afterwards, together with the other bearing head are pivotable in the longitudinal direction of the ski or roller ski and can be connected to the second bearing head on the same ski or roller ski, for uninhibited normal travel without a coupling.

14. A sliding or rolling sport device according to one of the preceding claims, ***characterised in that*** the bearing heads (220a,b) on their side which face one another are connected to two cross-members or limbs (130, 140), so that a greater edging range of the skis (20a,b) or the roller skis is ensured by way of this.

15. A sliding or rolling sport device according to one of the preceding claims, ***characterised in that*** the coupling system is integrated into a standing plate (650, 680) of the ski binding (660, 670), so that the coupling system (620, 620') together with its base plates (625, 625') can be removed from the standing plate (650, 680) and be docked onto this, in simple manner and without tools.

## Revendications

1. Equipement de sport de glisse ou à roulettes, constitué d'une pair de skis pour glisser ou de deux patins à roulettes comportant des fixations pour les chaussures du pilote, ou le ski de gauche (10a) respectivement le patin à roulettes de gauche sont liés avec le ski de droite (10b) respectivement le patin à roulettes de façon articulée par un système de couplage, de manière à ce que pour un déplacement longitudinale de l'un des skis (10a) respectivement de l'un des patins à roulettes par rapport à l'autre ski (10b) respectivement l'autre patin à roulettes , les skis (10a,b) respectivement les patins à roulettes sont guidées de façon parallèle ou à peu près de façon parallèle l'un par rapport à l'autre, et où l'inclinaison latérale des deux skis (10a,b) respectivement des deux patins à roulettes est coordonnées par le système de couplage de manière à ce que la modification des deux skis (10a, b) respectivement des deux patins à roulettes est couplé par rapport au support, à ce qu'en plus, pour des skis respectivement des patins à roulettes situées l'une à côté de l'autre, les têtes de support (120 a, b), (220 a, b), 3120), qui sont à gauche et à droite face à face l'une par rapport à l'autre, sont liées à une ou deux traverses respectivement une ou deux branches (130, 140), les extrémités desquelles sont montées pivotant à des hauteurs différentes dans les têtes de support (120 a, b), (220 a, b), 3120) et forment donc avec ces têtes de support (120 a, b), (220 a, b), 3120) un parallélogramme, de manière à ce que les bords des deux skis respectivement des deux patins à roulettes sont couplés, **caractérisé en ce qu'**existent sur le coté supérieure de chaque ski respectivement de chaque patin à roulettes une ou deux têtes de support, pouvant être encliquetés manuellement et à nouveau libérés, pouvant être pivotés autour de l'axe supérieur des têtes de support (120 a, b), (220 a, b), 3120) et pouvant être fixés sur côté supérieur de chaque ski ou patin à roulettes.

2. Equipement de sport de glisse ou à roulette selon la revendication 1, ***caractérisé en ce que*** les éléments de support ou têtes de support (120 a, b), (220 a, b), 3120) sont réalisés à ce qu'ils respectivement elles peuvent être placés par le haut par pression et peuvent être encliquetés par sécurité automatiquement au moyen d'un dispositif d'encliquetage et **en ce qu'**ils peuvent être enlevés du ski respectivement du patin à roulettes en actionnant manuellement un seul élément.

3. Equipement de sport de glisse ou à roulette selon une des revendications précédentes, ***caractérisé en ce que*** les têtes de support (120a, b; 3120) peuvent être encliquetées et peuvent être fixées manuellement sur le ski ou le patin à roulettes de façon pivotable en les posant sur une tige de support (112) faisant saillie verticalement vers le haut du ski ou le patin à roulettes, laquelle tige comportant une rainure circulaire (113) dans laquelle s'engage à travers d'un alésage radial dans la tête de support (12) un mandrin (21,22) chargé par ressort qui peut être retiré de la rainure circulaire (113) contre la force du ressort.

4. Equipement de sport de glisse ou à roulette selon une des revendications 1 à 2, ***caractérisé en ce que*** les têtes de support (3120) peuvent être encliquetées et peuvent être fixées manuellement sur le ski ou le patin à roulettes de façon pivotable en les posant sur une tige de support (3112) faisant saillie verticalement vers le haut du ski ou le patin à roulettes (10a, 10b), laquelle tige comportant une rainure circulaire (113), où les tiges terminale (3122-1, 3122-2) d'un arceau élastique s'engagent sous l'effet d'une prétention dans la rainure (3113) de la tige de support (3112), dans un alésage diamétrale à travers de la tête de support (3120) à partir des deux extrémités de l'alésage pour verrouiller ladite tête de support (3120) et où ces deux tiges (3122-1 ; 3122-2) agissent comme palier tournant pour l'arceau élastique (3122) et où l'arceau (3122) comporte dans la zone autour de son palier tournant à chaque fois une surface (3122-3) qui coopère avec une surface de la courbe de commande (3120-1) en biais par rapport à cette surface (3122-3), de manière à ce qu'on peut retirer la tige terminale (3122-1; 3122-2) de la rainure (3113) en soulevant l(arceau (3113).

5. Equipement de sport de glisse ou à roulette selon une des revendications précédentes, ***caractérisé en ce que*** les deux branches (130, 140) coïncident vue d'en haut en position médiane le long des skis ou des patins à roulettes.

6. Equipement de sport de glisse ou à roulette selon une des revendications 1 à 4, ***caractérisé en ce que*** les deux branches (130, 140) s'étendent entre les paliers (120a , 120b) en forme d'arceau, où la branche inférieure (130) et plus long que la branche supérieure (140), de manière à ce que l'angle de prise de carre des skis est différent lors d'une prise de carre commun.

7. Equipement de sport de glisse ou à roulette selon la revendication 6, ***caractérisé en ce que*** les deux branches (130, 140) peuvent être réglées en longueur.

8. Equipement de sport de glisse ou à roulette selon une des revendications précédentes, ***caractérisé en ce que*** le système de couplage (100, 200, 300) est intégré dans la plaque de déclenchement (370) des fixations de sécurité.

9. Equipement de sport de glisse ou à roulette selon les revendications 1 à 7, ***caractérisé en ce que*** les éléments de couplage (300) arrières peuvent être liées à la plaque de déclenchement (3070) d'une fixation de ski de sécurité connue et l'élément avant peut être lié directement au ski (30).

10. Equipement de sport de glisse ou à roulette selon les revendications 1 à 7, ***caractérisé en ce que*** l'élément de couplage (300) avant (100b, 800 a, b; 900 a,b ; 1000a) est disposé dans la zone de la pointe de équipement de sport de glisse ou à roulette pour empêcher « l'enfilage « dans des objets fixes comme des piquets de slalom.

11. Equipement de sport de glisse ou à roulette selon les revendications 1 à 7, ***caractérisé en ce que*** les éléments de couplage sont disposés sur les skis ou les patins à roulettes de manière à ce qu'ils peuvent être déplacés longitudinalement afin la distance des skis lors du déplacement longitudinale l'un par rapport à l'autre reste toujours identique.

12. Equipement de sport de glisse ou à roulette selon une des revendications précédentes, ***caractérisé en ce* qu'**ils existent dans un des éléments de couplage deux traverses ou branches (331, 341) et dans l'autre une seule traverse ou une seule branche (341).

13. Equipement de sport de glisse ou à roulette selon les revendications 1 à 7, ***caractérisé en ce que*** les deux têtes de support sont disposés sur chaque ski ou chaque patin à roulettes derrière la fixation pour les chaussures, où les traverses ou branches peuvent être libérés sur une extrémité de la tête de support lorsque le couplage n'est pas utilisé.

14. Equipement de sport de glisse ou à roulette selon une des revendications précédentes, ***caractérisé en ce que*** les têtes de support (220 a,b) sont liés, avec leur côté tourné l'une vers l'autre, avec deux traverses ou patins à roulettes (130, 140) de manière à ce qu'une zone de prise de carre plus importante des skis (20 a,b) ou patines à roulettes et garanti.

15. Equipement de sport de glisse ou à roulette selon une des revendications précédentes, ***caractérisé en ce que*** le système de couplage est intégré dans une plaque de semelle (650, 680) de la fixation de ski (600, 670), de manière à ce que le système de couplage (620, 620') peut être enlevés avec ses plaques de base (625, 625') de façon simple et sans utilisation d'outils de la plaque de semelle (650, 680) et peut être ajouté également avec ses plaques de base (625, 625') de façon simple et sans utilisation d'outils de la plaque de semelle (650, 680) à ladite plaque de semelle.
